# EUROPÄISCHE PATENTSCHRIFT

(11) **EP 2 014 861 B1**
(45) Veröffentlichungstag und Bekanntmachung des Hinweises auf die Patenterteilung: **09.09.2009**
(21) Anmeldenummer: 07112189.1
(22) Anmeldetag: 10.07.2007
(51) Int. Cl.: E06B 3/36

(54) **Dichtelement und Fenster-/Türrahmensystem mit Dichtelement**
Sealing element and window/door frame system with sealing element
Elément d'étanchéité et système de cadre de fenêtre/porte doté d'un élément d'étanchéité

(43) Veröffentlichungstag der Anmeldung: 14.01.2009
(73) Patentinhaber: Alcoa Aluminium Deutschland, Inc., 58642 Iserlohn (DE)
(72) Erfinder: Avila, Jean, 34160 Restinclieres (FR); Amouroux. Bernard, 30250 Villevielle (FR)
(74) Vertreter: Rupprecht, Kay

(56) Entgegenhaltungen:
- EP-A- 0 502 354
- DE-A1- 2 831 924
- DE-U- 7 402 541
- DE-U1- 29 818 353

## Beschreibung

Die vorliegende Erfindung betrifft ein Dichtelement zum Bereitstellen einer durchgehenden Abdichtung eines Übergangsbereiches zwischen der Stirnseite eines Pfostenprofils und der Stirnseite eines Rahmenprofils, wobei das Dichtelement einen ersten Ausleger aufweist, der an der Stirnseite des Pfostenprofils mit einer zum Pfostenprofil gehörenden Außenschalen verbindbar ist, und wobei das Dichtelement einen zweiten Ausleger aufweist, der an der Stirnseite des Pfostenprofils mit einer zum Pfostenprofil gehörenden Innenschale verbindbar ist. Die Erfindung betrifft des weiteren ein Fenster-/Türrahmensystem mit einem an einem Rahmenprofil angeordneten Pfostenprofil, wobei das Fenster-/Türrahmensystem ferner zumindest ein Dichtelement aufweist, welches am oberen oder unteren Ende des Pfostenprofils aufseitig in das Pfostenprofil eingesteckt ist.

Bei Fenster-/Türrahmensystemen die einerseits ein Rahmenprofil zum Halten von beispielsweise einer Isolierverglasung und andererseits ein Pfostenprofil aufweisen, an welches das Rahmenprofil anstößt oder anschlägt, ist es erforderlich, am oberen sowie am unteren Ende des Pfostenprofils ein Abdichtungselement einzusetzen, um am oberen bzw. unteren Abschlussbereich des Pfostenprofils eine durchlaufende und möglichst einwandfreie Abdichtung des Fenster-/Türrahmensystems sicherzustellen.

Als ein derartiges Tür-/Fensterrahmensystem kommt beispielsweise eine Tür oder ein Fenster in einer Stulpflügelausführung in Frage, bei welcher an einem Stulpflügel ein Stulpprofil angeordnet ist. Dieses Stulpprofil öffnet sich zusammen mit dem Stulpflügel und wird deshalb auch als "loses Pfostenprofil" bezeichnet. Andererseits ist es allerdings auch denkbar, dass ein feststehendes Pfostenprofil verwendet wird, also ein Pfostenprofil, das sich nicht mit dem Rahmenprofil öffnen lässt.

Fig. 1 zeigt in einer perspektivischen, teilgeschnittenen Ansicht ein Beispiel eines herkömmlichen Fenster-/Türrahmensystems, bei welchem ein feststehendes oder loses Pfostenprofil 1 im Anschlagbereich mit einem Rahmenprofil 3 verbunden ist.

An dem in Fig. 1 gezeigten oberen Ende des Pfostenprofils 1 wird ein vorzugsweise aus Kunststoff hergestelltes Dichtelement 110 aufseitig in das Pfostenprofil 1 eingesetzt. Das Dichtelement 110 ist dabei mit einem ersten Ausleger 111 versehen, dessen Querschnitt dem Querschnitt eines zu dem Außenschalenprofil 1a des Pfostenprofils 1 gehörenden Teils, wie etwa einer Anschlagdichtung, entspricht. Dieser erste Ausleger 111 des Dichtelements 110 schließt an der Ober- und and der Unterseite des Pfostenprofils 1 jeweils an eine im Übergangsbereich zwischen dem Rahmenprofil 3 und dem Pfostenprofil 1 vorgesehene Anschlagdichtung an, so dass eine durchlaufende und einwandfreie Abdichtung gewährleistet ist. Hierzu ist erforderlich, dass sich das Dichtelement 110 über die gesamte Breite des Pfostenprofils 1 bzw. des Rahmenprofils 3 erstreckt.

Zu diesem Zweck ist vorgesehen, dass das herkömmliche Dichtelement 110, wie es beispielsweise in Fig. 1 dargestellt ist, zusätzlich zum ersten Ausleger 111 noch einen zweiten Ausleger 112 aufweist, der mit dem ersten Ausleger 111 über einen Brückenabschnitt 113 verbunden ist, wobei die Länge des Brückenabschnittes 113 derart gewählt ist, dass der zweite Ausleger 112 an der innenliegenden Seite der Innenschale 3b des Rahmenprofils 3 anstößt. Somit stellt das aus dem Stand der Technik bekannte und vorstehend beschriebene Dichtelement 110 eine durchlaufende Abdichtung zwischen dem Pfostenprofil 1 einerseits und dem Rahmenprofil 3 andererseits sicher.

Die bekannte Lösung allerdings weist Nachteile auf, wenn bei dem Fenster-/Türrahmensystem beispielsweise Rahmenprofile 3 verwendet werden, die verschiedene Breiten aufweisen, wie es in Fig. 2 angedeutet ist. Im Einzelnen zeigt Fig. 2a einen horizontal Schnitt durch eine Fenster-/Türrahmensystem, bei welchem ein erstes Rahmenprofil 3 zum Halten einer ersten Isolierverglasung 5 und ein zweites Rahmenprofil 3' zum Halten einer zweiten Isolierverglasung 5' vorgesehen sind. Zwischen diesen beiden Rahmenprofilen 3, 3' ist ein Pfostenprofil 1 angeordnet.

Bei dem in Fig. 2a gezeigten System handelt es sich um ein System, bei welchem die Außenschalen 3a, 3a' der jeweiligen Rahmenprofile 3, 3' jeweils über Isolierstege 6, 6' mit den zugehörigen Innenschalen 3b, 3b' verbunden sind. In gleicher Weise ist das Pfostenprofil 1 aus einer Außenschale 1a und einer Innenschale 1b aufgebaut, wobei zu deren Verbindung ebenfalls Isolierstege 2 verwendet werden. Die Breite der jeweiligen zum Verbinden der Außenschalen mit den Innenschalen zum Einsatz kommenden Isolierstege 2, 6, 6' bestimmt dabei den Abstand zwischen der Außenschale 1a und der Innenschale 1b des Pfostenprofils 1 bzw. den Abstand zwischen der Außenschale 3a, 3a' des Rahmenprofils 3, 3' und der Innenschale 3b, 3b' des Rahmenprofils 3, 3'.

Bei einer im Hinblick auf die Ausführung gemäß Fig. 2b leicht abgeänderten Form sind die jeweiligen Isolierstege 2, 6, 6' weniger breit ausgeführt, was beispielsweise dann erfolgt, wenn die von den Rahmenprofilen 3, 3' gehaltenen Isolierverglasung 5, 5' eine geringere Gesamtstärke aufweisen. Bei dem in Fig. 2b gezeigten Fenster-/Türrahmensystem ist dies beispielsweise der Fall.

Ein Vergleich der Figuren 2a und 2b zeigt eindeutig, dass durch die Verwendung der schmaleren Isolierstege 2, 6, 6' in der Ausführungsform gemäß Fig. 2b auch der Abstand zwischen der Außenschale 1a und der Innenschale 1b des Pfostenprofils bzw. der Abstand zwischen der Außenschale 3a, 3a' und der Innenschale 3b, 3b' der Rahmenprofile 3, 3' entsprechend verringert ist.

Da allerdings, wie bereits ausgeführt, das am oberen sowie am unteren Ende des Pfostenprofils 1 aufseitig in das Pfostenprofil 1 einzusetzende Dichtelement stets eine Länge aufweisen muss, die auf den Abstand zwischen der Außenschale 1a und der Innenschale 1b des Pfostenprofils 1 bzw. auf den Abstand zwischen der Außenschale 3a, 3a' und der Innenschale 3b, 3b' des an das Pfostenprofil 1 angrenzenden Rahmenprofils 3, 3' bezogen ist, sind für unterschiedlich breit ausgeführte Fenster-/Türrahmensystem jeweils unterschiedliche Dichtelemente zu verwenden. Dies ist im Hinblick auf Lagerungskosten etc. von Nachteil.

Demnach liegt der vorliegenden Erfindung die Aufgabe zugrunde, ein Dichtelement anzugeben, welches universell für unterschiedliche Fenster-/Türrahmensysteme einsetzbar ist, wobei insbesondere ein und dasselbe Dichtelement für Rahmensystem mit unterschiedlich weit beabstandeten Außen- und Innenschalen verwendet werden kann. Ferner soll ein Fenster-/Türrahmensystem mit einem an einem Rahmenprofil angeordneten Pfostenprofil angegeben werden, wobei das Fenster-/Türrahmensystem ferner zumindest ein Dichtelement aufweist, welches - unabhängig von dem Abstand zwischen der Außen-und Innenschale des Rahmenprofils - am oberen oder unteren Ende des Pfostenprofils aufseitig in das Pfostenprofil eingesteckt ist.

Im Hinblick auf das Dichtelement wird diese Aufgabe mit einem Dichtelement der eingangs genannten Art dadurch gelöst, dass das Dichtelement ferner einen den ersten und zweiten Ausleger verbindenden Brückenabschnitt aufweist, welcher den Abstand zwischen dem ersten und dem zweiten Ausleger festlegt, wobei die Länge des Brückabschnittes, und somit der Abstand zwischen dem ersten und dem zweiten Ausleger variabel einstellbar ist.

Die mit der erfindungsgemäßen Lösung erzielbaren Vorteile liegen auf der Hand. Dadurch, dass der Abstand zwischen dem ersten und dem zweiten Ausleger des Dichtelements nicht mehr auf die Breite des Pfostenprofils bzw. Rahmenprofils bezogen ist, ist es möglich, das erfindungsgemäße Dichtelement bei unterschiedlichen Fenster-/Türrahmensysteme zu verwenden, bei welchen die Außenschalen und Innenschalen der Rahmenprofile unterschiedlich weit beabstandet sind. Insbesondere ist es möglich, das Dichtelement einerseits bei Rahmensystems einzusetzen, bei denen - beispielsweise aufgrund einer erhöhten Wärmedämmung - die Außenschale des Rahmenprofils über relativ breit ausgeführte Isolierstege mit der zugehörigen Innenschale verbunden ist. Gleichzeitig eignet sich das Dichtelement auch für Rahmensysteme, bei denen der Abstand zwischen der Außenschale des Rahmenprofils und der Innenschale des Rahmenprofils entsprechend geringer ist. Dadurch, dass das Dichtelement gemäß der vorliegenden Erfindung universell für verschiedene Rahmensysteme verwendbar ist, entfällt somit die Notwendigkeit der Bereitstellung unterschiedlich ausgeführter Dichtelemente für spezielle Rahmensysteme.

Vorteilhafte Weiterentwicklungen der erfindungsgemäßen Lösung sind in den Unteransprüchen angegeben.

In einer besonders bevorzugten Realisierung des zum Verbinden der beiden Ausleger des Dichtelementes verwendeten Brückenabschnittes ist vorgesehen, dass der Brückenabschnitt einen mit der ersten Ausleger fest verbundenen ersten Armabschnitt und einen mit dem zweiten Ausleger fest verbundenen zweiten Armabschnitt aufweist, wobei die beiden Armabschnitte des Brückenabschnittes einen Teleskopabschnitt bilden und teleskopartig miteinander wechselwirken, so dass die Länge des Brückenabschnittes durch den teleskopartigen Aufbau der beiden Armabschnitte variabel einstellbar ist. Insbesondere kann somit die Länge des Brückenabschnittes auf einen beliebig vorgebbaren Wert zwischen einem Maximalwert, bei welchem die beiden Armabschnitte des Brückenabschnittes relativ zueinander teleskopartig auseinandergezogen sind, und einem Minimalwert, bei welchem die beiden Armabschnitte des Brückenabschnittes relativ zueinander teleskopartig zusammengeschoben sind, annehmen.

Bei der zuletzt genannten Ausführungsform, bei welcher der Brückenabschnitt die beiden teleskopartig miteinander wechselwirkenden Armabschnitte aufweist, ist besonders bevorzugt vorgesehen, dass der Brückenabschnitt ferner zumindest einen dritten Abschnitt aufweist, welcher zwischen dem ersten Armabschnitt und dem zweiten Armabschnitt angeordnet und mit diesen beiden Armabschnitten derart zusammenwirkt, dass die beiden Armabschnitt und der dritte Abschnitt einen dreisegmentigen Teleskopabschnitt bilden. Diese Ausführungsform ist insbesondere dann bevorzugt, wenn der Abstand zwischen der Außenschale des Pfostenprofils bzw. Rahmenprofils und der Innenschale des Pfostenprofils bzw. Rahmenprofils überdurchschnittlich groß ausgeführt ist. Selbstverständlich ist aber auch denkbar, dass der im Brückenabschnitt ausgebildete Teleskopabschnitt weitere Teleskopsegmente beinhaltet.

Um zu erreichen, dass der im Brückenabschnitt des Dichtelements vorgesehene Teleskopabschnitt stufenweise aus- bzw. eingefahren werden kann, ist in einer besonders bevorzugten Weiterentwicklung vorgesehen, dass die beiden Armabschnitte des Brückenabschnittes eine sich in Längsrichtung des Brückenabschnittes erstreckende Teleskopführung bilden, welche an vorgegebenen Stellen Rastglieder etc. aufweist, wobei diese Rastglieder das stufenweise Aus- bzw. Einfahren des Teleskopabschnittes ermöglichen. Bei dieser bevorzugten Weiterentwicklung handelt es sich somit um ein Dichtelement, bei dem der Abstand zwischen dem ersten und dem zweiten Ausleger verschiedene und insbesondere vorab festgelegte (und mit Hilfe der Rastglieder definierte) Abstände annehmen kann. Dies ist insbesondere dann von Vorteil, wenn das Dichtelement bei Rahmensystemen angewandt werden, deren Breiten, also der Abstand zwischen der Innen- und Außenschale des Rahmenprofils, stufenweise variiert.

Grundsätzlich ist bevorzugt, dass bei der Ausführungsform des erfindungsgemäßen Dichtelements, bei welcher der Brückenabschnitt als Teleskopabschnitt ausgebildet ist, der Brückenabschnitt ferner ein vorzugsweise lösbares Sperrelement aufweist, welches am Teleskopabschnitt angeordnet und mit diesem derart zusammenwirkt, dass die Relativbewegung der beiden Ausleger des Dichtelements zueinander bei einer vorgebbaren Länge des Brückenabschnittes blockierbar ist. Durch das Vorsehen eines derartigen, vorzugsweise lösbaren Sperrelementes ist somit eine besonders sichere Fixierung des Dichtelementes an der Stirnseite des Pfostenprofils möglich.

In einer bevorzugten Realisierung der zuletzt genannten Ausführungsform, bei welcher der Brückenabschnitt des Dichtelements ferner mit einem vorzugsweise lösbar ausgeführten Sperrelement versehen ist, ist vorgesehen, dass das Sperrelement einen Raststift aufweist, welcher an einem der beiden Armabschnitte, beispielsweise am ersten Armabschnitt, ausgebildet ist, und dass das Sperrelement ferner zumindest ein Rastloch aufweist, welches komplementär zum Raststift ausgeführt und einer vorgegebenen Position in dem anderen der beiden Armabschnitte, beispielsweise in dem zweiten Armabschnitt, ausgebildet ist, wobei der Raststift in dem Rastloch aufnehmbar ist, um bei einer vorgebbaren Länge des Brückenabschnittes eine Relativbewegung der beiden Armabschnitte zueinander und somit eine Relativbewegung der beiden Ausleger des Dichtelements zueinander zu blockieren.

Alternativ oder zusätzlich hierzu ist es ebenfalls denkbar, dass das Sperrelement zumindest eine Schraube aufweist, welche derart in den im Brückenabschnitt des Dichtelements vorgesehenen Teleskopabschnitt einschraubbar ist, dass die Schraube die beiden Armabschnitte des Brückenabschnittes miteinander verbindet und somit eine Relativbewegung der beiden Armabschnitte zueinander und eine Relativbewegung der beiden Ausleger des Dichtelements zueinander blockiert. In diesem Zusammenhang wäre es zusätzlich denkbar, dass diese Schraube des Sperrelements gleichzeitig zum Befestigen des Dichtelements am Pfostenprofil dient.

Andererseits ist es allerdings auch möglich, dass das Dichtelement der vorliegenden Erfindung zusätzlich oder alternativ zu dem zuvor beschriebenen Teleskopabschnitt im Brückenabschnitt einen im Brückenabschnitt integrierten elastischen Abschnitt aufweist. Dieser elastische Abschnitt sollte dabei derart im Brückenabschnitt integriert sein, dass bei Einwirken einer mechanischen Kraft in Längsrichtung des Brückenabschnittes der Abstand zwischen den beiden Auslegern des Dichtelements verringerbar ist.

Im Hinblick auf den zumindest einen elastischen Abschnitt, der in der zuletzt genannten bevorzugten Ausführungsform des Dichtelements im Brückenabschnitt integriert ist, ist vorzugsweise vorgesehen, dass dieser zumindest eine elastische Abschnitt derart ausgeführt ist, dass bei Entlastung des Brückenabschnittes die Länge des Brückenabschnittes einen Maximalwert annimmt, bei welchem die beiden Ausleger am weitesten voneinander beabstandet sind, wobei andererseits bei Belastung des Brückenabschnittes der elastische Abschnitt derart verformbar ist, dass die beiden Ausleger einen vorgebbaren minimalen Abstand zueinander aufweisen.

Auch bei der zuletzt genannten Ausführungsform, bei welcher der Brückenabschnitt zumindest einen elastischen Abschnitt aufweist, ist es bevorzugt, dass der Brückenabschnitt ferner ein vorzugsweise lösbares Sperrelements umfasst, welches am elastischen Abschnitt angeordnet und mit diesem derart zusammenwirkt, dass die Relativbewegung der beiden Ausleger zueinander bei einer vorgebbaren Länge des Brückenabschnittes blockierbar ist.

Im Hinblick auf die derzeit üblichen Rahmenprofile ist es bevorzugt, dass der Brückenabschnitt des Dichtelements eine Maximallänge von ca. 58 mm, und vorzugsweise 53 mm, und eine Minimallänge von ca. 48 mm und vorzugsweise 43 mm aufweist, um somit das Dichtelement bei den üblichen, auf dem Markt vorhandenen Rahmensystemen anwenden zu können.

Im Hinblick auf die Befestigung des Dichtelements an der Stirnseite des Pfostenprofils ist es bevorzugt, dass der erste Ausleger des Dichtelements derart ausgeführt ist, dass er zumindest in einen Teil der zum Pfostenprofil gehörenden Außenschale einsteckbar und so mit der Außenschale verbindbar ist. Dieses zumindest eine Teil der zum Pfostenprofil gehörende Außenschale kann entweder eine im Innern der Außenschale ausgebildete Hohlkammer sein; denkbar wäre es auch, dass der erste Ausleger in ein Anschlagprofil zur Aufnahme einer Anschlagdichtung etc. eingreift.

Alternativ oder zusätzlich hierzu ist es ferner bevorzugt, dass der zweite Ausleger des Dichtelements derart ausgeführt ist, dass er zumindest in einen Teil der zum Pfostenprofil gehörenden Innenschale einsteckbar und so mit der Innenschale verbindbar ist. Insbesondere ist es auch hier denkbar, dass der zweite Ausleger in eine zur Innenschale des Pfostenprofils ausgebildete Hohlkamm eingreift. Selbstverständlich sind aber auch andere Ausführungsformen denkbar.

Um zu erreichen, dass das erfindungsgemäße Dichtelement möglichst sicher mit der Stirnseite des Pfostenprofils verbindbar ist, ist vorgesehen, dass der erste Ausleger ein Querschnittsformgebung aufweist, die der Querschnittsformgebung desjenigen Teils der Außenschale des Pfostenprofils entspricht, in welches der erste Ausleger einsteckbar ist. Alternativ oder zusätzlich hierzu ist ferner bevorzugt, dass der zweite Ausleger des Dichtelements eine Querschnittsformgebung aufweist, die der Querschnittsformgebung desjenigen Teils der Innenschale des Pfostenprofils entspricht, in welches der zweite Ausleger des Dichtelements einsteckbar ist. Selbstverständlich ist es hierbei auch denkbar, dass die beiden Ausleger des Dichtelements, beispielsweise mittels einer Silikonmasse etc., mit den entsprechenden Teilen des Pfostenprofils verklebt werden. Auch ist möglich, dass die Ausleger mit den jeweiligen Teilen des Pfostenprofils verschraubt werden.

Um zu erreichen, dass mit Hilfe des Dichtelements eine durchlaufende und möglichst einwandfreie Abdichtung des Übergangbereiches zwischen der Stirnseite des Pfostenprofils einerseits und der Stirnseite des Rahmenprofils andererseits sichergestellt werden kann, ist bevorzug vorgesehen, dass das erfindungsgemäße Dichtelement auf seiner den beiden Auslegern entgegengesetzten Seite eine Profilierung aufweist, wobei diese Profilierung des Dichtelements im wesentlichen der Profilierung des Rahmenprofils am Übergangsbereich entspricht. Denkbar wäre es aber auch, dass diese Profilierung des Dichtelements im wesentlichen der Profilierung einer zum Pfostenprofil gehörenden Außenschale im horizontalen oberen oder unteren Bereich entspricht.

Besonders bevorzugt wird das Dichtelement der erfindungsgemäßen Lösung bei einem Fenster-/Türrahmensystem verwendet, welches ein Rahmenprofil beispielsweise zum Halten einer Isolierverglasung und ein an dem Rahmenprofil angeordnetes Pfostenprofil aufweist, wobei das Dichtelement der vorliegenden Erfindung am oberen oder unteren Ende des Pfostenprofils aufseitig in das Pfostenprofil eingesteckt ist. Wie bereits erwähnt, ist es denkbar, dass das Pfostenprofil eine Außenschale und eine Innenschale aufweist, die mit Hilfe von zumindest einem Isoliersteg miteinander verbunden sind. Da das Dichtelement nicht mehr (wie beim Stand der Technik) auf die jeweilige Breite des Pfostenprofils bzw. Rahmenprofils bezogen ist, eignet sich das erfindungsgemäße Dichtelement für diverse Fenster-/Türrahmensysteme, die unterschiedlich breit ausgeführte Isolierstege zum Verbinden der Außen- und Innenschale des Pfostenprofils aufweisen.

Die erfindungsgemäße Lösung ist selbstverständlich nicht auf Rahmensysteme in Stulpflügelausführung beschränkt, bei welchen ein Dichtelement (Stulpdichtung) im Anschlagbereich zwischen dem Rahmenprofil (Stulpflügelprofil) und dem Pfostenprofil (Stulpprofil) angeordnet ist, um bei einem geschlossenen Fenster auch im unteren und im oberen Abschlussbereich eine durchgehende und einwandfreie Abdichtung des Fensters sicherzustellen. Vielmehr eignet sich die erfindungsgemäße Lösung auch für Rahmensysteme, bei welchen das Pfostenprofil nicht an einem vertikalen Holm des Rahmenprofils befestigt, sondern als ein feststehendes Pfostenprofil ausgeführt ist.

Nachfolgend wird eine bevorzugte Ausführungsform des erfindungsgemäßen Dichtelements anhand der beigefügten Zeichnungen näher beschrieben.

Es zeigen:
- Fig. 1: eine perspektivische, teilgeschnittene Ansicht auf den Übergangsbereich zwischen der Stirnseite eines Pfostenprofils und einem Rahmenprofil;
- Fig. 2a: einen Horizontalschnitt durch ein üblicherweise verwendetes Rahmensystem bestehend aus Rahmenprofilen zum Halten einer Isolierverglasung und einem Pfostenprofil zwischen den beiden Rahmenprofilen;
- Fig. 2b: einen Horizontalschnitt durch ein weiteres, üblicherweise verwendetes Rahmensystem;
- Fig. 3a - c: perspektivische Ansichten auf eine bevorzugte Ausführungsform des erfindungsgemäßen Dichtelements, bei welchem die Länge des Brückenabschnittes ihren Maximalwert angenommen hat;
- Fig. 4a - c: perspektivische Ansichten auf die bevorzugte Ausführungsform des erfindungsgemäßen Dichtelements gemäß Fig. 3, bei welchem allerdings die Länge des Brückenabschnittes ihren Minimalwert angenommen hat;
- Fig. 5: eine weitere perspektivische Ansicht auf das Dichtelement gemäß Fig. 3 zum Erläutern der Wirkungsweise des im Brückenabschnitt vorgesehenen teleskopartigen Abschnittes;
- Fig. 6: eine weitere perspektivische Ansicht auf das Dichtelement gemäß Fig. 4 zum Erläutern der Wirkungsweise des im Brückenabschnitt vorgesehenen teleskopartigen Abschnittes.

Fig. 1 zeigt in einer perspektivischen, teilgeschnittenen Ansicht ein Beispiel eines herkömmlichen Fenster-/Türrahmensystems, bei welchem ein feststehendes oder loses Pfostenprofil 1 im Anschlagbereich mit einem Rahmenprofil 3 verbunden ist. An dem in Fig. 1 gezeigten oberen Ende des Pfostenprofils 1 wird ein vorzugsweise aus Kunststoff hergestelltes Dichtelement 110 aufseitig in das Pfostenprofil 1 eingesetzt. Das Dichtelement 110 ist dabei mit einem ersten Ausleger 111 versehen, dessen Querschnitt dem Querschnitt eines zu dem Außenschalenprofil 1a des Pfostenprofils 1 gehörenden Teils, wie etwa einer Anschlagdichtung, entspricht. Dieser erste Ausleger 111 des Dichtelements 110 schließt an der Ober- und and der Unterseite des Pfostenprofils 1 jeweils an eine im Übergangsbereich zwischen dem Rahmenprofil 3 und dem Pfostenprofil 1 vorgesehene Anschlagdichtung an, so dass eine durchlaufende und einwandfreie Abdichtung gewährleistet ist. Hierzu ist erforderlich, dass sich das Dichtelement 110 über die gesamte Breite des Pfostenprofils 1 bzw. des Rahmenprofils 3 erstreckt. Wie bereits dargelegt, weist die bekannte Lösung Nachteile auf, wenn bei dem Fenster-/Türrahmensystem beispielsweise Rahmenprofile 3 verwendet werden, die verschiedene Breiten aufweisen, wie es in Fig. 2 angedeutet ist.

Im Einzelnen zeigt Fig. 2a einen horizontal Schnitt durch eine Fenster-/Türrahmensystem, bei welchem ein erstes Rahmenprofil 3 zum Halten einer ersten Isolierverglasung 5 und ein zweites Rahmenprofil 3' zum Halten einer zweiten Isolierverglasung 5' vorgesehen sind. Zwischen diesen beiden Rahmenprofilen 3, 3' ist ein Pfostenprofil 1 angeordnet. Bei einer im Hinblick auf die Ausführung gemäß Fig. 2a leicht abgeänderten Form sind die jeweiligen Isolierstege 2, 6, 6' weniger breit ausgeführt, was beispielsweise dann erfolgt, wenn die von den Rahmenprofilen 3, 3' gehaltenen Isolierverglasung 5, 5' eine geringere Gesamtstärke aufweisen. Ein Vergleich der Figuren 2a und 2b zeigt eindeutig, dass durch die Verwendung der schmaleren Isolierstege 2, 6, 6' in der Ausführungsform gemäß Fig. 2b auch der Abstand zwischen der Außenschale 1a und der Innenschale 1b des Pfostenprofils bzw. der Abstand zwischen der Außenschale 3a, 3a' und der Innenschale 3b, 3b' der Rahmenprofile 3, 3' entsprechend verringert ist.

Die nachfolgend im einzelnen beschriebene bevorzugte Ausführungsform des erfindungsgemäßen Dichtelements ist hingegen universell für unterschiedliche Fenster-/Türrahmensysteme einsetzbar ist, wobei insbesondere ein und dasselbe Dichtelement für Rahmensystem mit unterschiedlich weit beabstandeten Außen- und Innenschalen verwendet werden kann.

Die in den Zeichnungen dargestellte bevorzugte Ausführungsform des erfindungsgemäßen Dichtelements 10 dient zum Bereitstellen einer durchgehenden Abdichtung eines Übergangsbereiches zwischen der Stirnseite eines Pfostenprofils 1 und der Stirnseite eines Rahmenprofils 3, 3'. Das erfindungsgemäße Dichtelement 10 weist einen ersten Ausleger 11 auf, der an der Stirnseite des Pfostenprofils 1 mit einer zum Pfostenprofil 1 gehörenden Außenschale 1a verbindbar ist. Des Weiteren umfasst das Dichtelement 10 einen zweiten Ausleger 12, der an der Stirnseite des Pfostenprofils 1 mit einer zum Pfostenprofil 1 gehörenden Innenschale 1a verbindbar ist. Die beiden Ausleger 11, 12 des Dichtelements 10 sind miteinander über einen Brückenabschnitt 13 verbunden. Dieser Brückenabschnitt 13 legt den Abstand D zwischen dem ersten und dem zweiten Ausleger 11, 12 fest.

Um zu erreichen, dass das Dichtelement 10 für verschiedene Rahmensysteme anwendbar ist (vergl. Figuren 2a, 2b), ist erfindungsgemäß vorgesehen, dass die Länge des Brückenabschnittes 13 des Dichtelementes 10, und somit der Abstand D zwischen den beiden Auslegern 11, 12 des Dichtelements 10 variabel einstellbar ist. Hierzu weist das Dichtelement 10 gemäß der dargestellten bevorzugten Ausführungsform einen Brückenabschnitt 13 auf, der einen mit dem ersten Ausleger 11 fest verbundenen ersten Armabschnitt 14 sowie einen mit dem zweiten Ausleger 12 fest verbundenen zweiten Armabschnitt 15 umfasst. Diese beiden Armabschnitte 14, 15 des Brückenabschnittes 13 bilden einen Teleskopabschnitt, da die beiden Armabschnitte 14, 15 teleskopartig miteinander derart wechselwirken, dass die Länge des Brückenabschnittes durch den teleskopartigen Aufbau der beiden Armabschnitte 14, 15 variabel einstellbar ist und einen vorgebbaren Wert annehmen kann.

Dieser vorgebbare Wert liegt zwischen einem Maximalwert, bei welchem die beiden Armabschnitte 14, 15 des Brückenabschnittes 13 relativ zueinander teleskopartig auseinandergezogen sind, wie es in den Figuren 3a bis 3c gezeigt ist. Vorzugsweise beträgt im vollständig auseinandergezogenen Zustand der beiden Armabschnitte 14, 15 der Abstand D zwischen den beiden Auslegern 11, 12 des Dichtelements 10 53 mm. Selbstverständlich sind aber auch andere Längen denkbar.

Andererseits wirken die beiden Armabschnitte 14, 15 des Brückenabschnittes 13 derart teleskopartig miteinander zusammen, dass in einem Zustand, wenn die beiden Armabschnitte 14, 15 des Brückenabschnittes 13 relativ zueinander teleskopartig zusammengeschoben sind, der Abstand zwischen den beiden Auslegern 11, 12 des Dichtelements 10 einen Minimalwert von vorzugsweise 43 mm annimmt, wie es in den Figuren 4a bis 4c gezeigt ist. Auch hier gilt selbstverständlich, dass der Wert für den Minimalabstand zwischen den beiden Auslegern bei Bedarf anders gewählt werden kann.

Bei der bevorzugten Ausführungsform des erfindungsgemäßen Dichtelements sind insbesondere die beiden Armabschnitte 14, 15 des Brückenabschnittes 13 derart ausgeführt, dass sie eine sich in Längsrichtung des Brückenabschnittes 13 erstreckende Teleskopführung 16 bilden, welche mehrere an vorgegebenen Stellen angeordnete Rastglieder 17 aufweist, um einen stufenweise Aus- und Einfahren des Teleskopabschnittes zu ermöglichen. In den Figuren 3 und 4 ist lediglich ein Rastglied 17 zu erkennen, welches die Relativbewegung der beiden Armabschnitte 14, 15 mit den an diesen verbundenen Auslegern 11, 12 begrenzt und somit den Minimalabstand der beiden Ausleger 11, 12 definiert. Andere Rastglieder 17 sind innerhalb des in den Zeichnungen verdeckt dargestellten Bereiches der Teleskopführung 16 angeordnet.

Selbstverständlich ist es allerdings auch denkbar, dass der Teleskopabschnitt ohne Rastglieder ausgeführt ist, so dass die Länge des Brückenabschnittes 13 auf einen beliebigen Wert zwischen einem Maximalwert, bei welchem die beiden Armabschnitte 14, 15 des Brückenabschnittes 13 relativ zueinander teleskopartig auseinander gezogen sind, und einem Minimalwert, bei welchem die beiden Armabschnitte 14, 15 des Brückenabschnittes 13 relativ zueinander teleskopartig zusammen geschoben sind, annehmen kann.

Wie in den Figuren 3 und 4 dargestellt, ist bei der bevorzugten Ausführungsform des erfindungsgemäßen Dichtelements 10 ferner vorgesehen, dass der Brückenabschnitt 13 zusätzlich mit einem lösbaren Sperrelement 18 in Gestalt einer Schraube versehen ist. Im Einzelnen ist das Sperrelement 18 am Teleskopabschnitt des Brückenabschnittes 13 angeordnet, wobei das Sperrelement 18 mit diesem Teleskopabschnitt derart zusammenwirkt, dass die Relativbewegung der beiden Armabschnitte 14, 15 des Brückenabschnittes 13 bei einer gewünschten Länge des Brückenabschnittes 13 durch Anziehen der Schraube 18 blockiert werden kann.

Hierbei sei darauf hingewiesen, dass in den Figuren 5 und 6 die Schraube 18, die vorzugsweise mit einer Gegenmutter wechselwirkt, nicht dargestellt ist.

Als Sperrelement 18 kommen selbstverständlich aber auch andere Ausführungsformen in Frage. Insbesondere ist es möglich, einen Rastmechanismus zu verwenden, der beispielsweise einen an einen der beiden Armabschnitte 14, 15 angeordneten Raststift sowie zumindest ein Rastloch umfasst, welches komplementär zum Raststift ausgeführt und an einer vorgegebenen Position in dem anderen der beiden Armabschnitte 15, 14 ausgebildet ist. Dabei sollte der Rastmechanismus so ausgeführt sein, dass der Raststift in dem Rastloch aufnehmbar ist, um bei einer vorgebbaren Länge des Brückenabschnittes 13 eine Relativbewegung der beiden Armabschnitte 13, 14 zueinander und somit eine Relativbewegung der beiden Ausleger 11, 12 des Dichtelements 10 zueinander zu blockieren.

Die bei der dargestellten bevorzugten Ausführungsform des Dichtelements 10 als Sperrelement 18 verwendete Schraube kann selbstverständlich auch zum Befestigen des Dichtelements 10 am Pfostenprofil 1 verwendet werden.

Bei der bevorzugten Ausführungsform des erfindungsgemäßen Dichtelements 10 ist vorgesehen, dass der erste Ausleger 11 des Dichtelementes 10 derart ausgeführt ist, dass er in eine in der Außenschale 1a des Pfostenprofils 1 vorgesehenen Hohlkammer einsteckbar und so mit der Außenschale 1a des Pfostenprofils 1 verbindbar ist. Selbstverständlich ist es aber auch denkbar, dass der erste Ausleger 11 bspw. in ein Anschlagprofil der Außenschale 1a des Pfostenprofils 1 eingreift. Der zweite Ausleger 12 des Dichtelements 10 ist bei der dargestellten bevorzugten Ausführungsform derart ausgeführt, dass er zumindest in einen Teil der zum Pfostenprofil 1 gehörenden Innenschale 1b einsteckbar und derart mit der Innenschale 1b verbindbar ist. Denkbar hierbei wäre es wiederum, eine zur Innenschale 1b des Pfostenprofils 1 zugehörige Hohlkammer 4b zu verwenden, an welcher der zweite Ausleger 12 des Dichtelements 10 aufgenommen wird. Selbstverständlich sind aber auch andere zur Innenschale 1b des Pfostenprofils 1 zugehörigen Teile denkbar, um den zweiten Ausleger 12 des Dichtelementes 10 aufzunehmen.

An dieser Stelle sei darauf hingewiesen, dass die derzeit üblicherweise verwendeten Rahmensysteme (vergl. Fig. 2a, Fig. 2b) zwar unterschiedliche Abstände zwischen den verwendeten Außen- und Innenschalen aufweisen können, die Außen- bzw. Innenschalen selber allerdings sind in der Regel durch gleiche Profile ausgebildet, so dass unabhängig von der Breite des Rahmensystems grundsätzlich entsprechende zur Außenschale bzw. zur Innenschale gehörende Profilteile vorhanden sind, welche zur Aufnahme der zugehörigen Ausleger 11, 12 des Dichtelementes 10 herangezogen werden können.

Demnach ist bevorzugt vorgesehen, dass der erste Ausleger 11 und der zweite Ausleger 12 des Dichtelements 10 jeweils eine Querschnittsformgebung aufweisen, die der Querschnittsformgebung desjenigen Teils der Außenschale 1a bzw. der Innenschale 1b des Pfostenprofils 1 entsprechen, in welches die jeweiligen Ausleger 11, 12 aufnehmbar bzw. einsteckbar sind.

Die Erfindung ist nicht auf das im Zusammenhang mit den beigefügten Figuren beschriebene Dichtelement 10 beschränkt; vielmehr sind sämtliche hierin offenbarten Merkmale einzeln oder in Kombination miteinander bei einer Realisierung des Dichtelementes 10 denkbar.

Insbesondere eignet sich das erfindungsgemäße Dichtelement 10 für ein Fenster-/Türrahmensystem mit einem an einem Rahmenprofil 3, 3' angeordneten Pfostenprofil 1, wobei das Pfostenprofil 1 eine Außenschale 1a und eine Innenschale 1b aufweist, die vorzugsweise mit Hilfe von zumindest einem Isoliersteg 2 miteinander verbunden sind, wobei das Fenster-/Türrahmensystem ferner zumindest ein Dichtelement 10 gemäß der vorliegenden Erfindung aufweist, welches am oberen oder unteren Ende des Pfostenprofils 1 aufseitig in das Pfostenprofil 1 einsteckbar ist.

Allerdings ist es selbstverständlich auch denkbar, dass die Außenschale 1a des Pfostenprofils 1 mit der Innenschale 1b des Pfostenprofils 1 nicht über ein Isoliersteg 2 verbunden ist, sondern dass die Außenschale 1a und die Innenschale 1b einstückig ausgebildet sind.

Wie in den Figuren 3a bis 3c und 4a bis 4c gezeigt, weist das Dichtelement 10 gemäß der bevorzugten Ausführungsform auf seiner den Auslegern 11, 12 entgegengesetzten Seiten eine Profilierung 19 auf, wobei diese Profilierung 19 ausgelegt ist, im Übergangsbereich zwischen der Stirnseite des Pfostenprofils 1 und der Stirnseite des Rahmenprofils 3, 3' eine durchlaufende Abdichtung bereitzustellen. Insbesondere entspricht die Profilierung 19 des Dichtelements 10 im wesentlichen der Profilierung des Rahmenprofils 3, 3' am Übergangsbereich.

Zwar ist in den Figuren dargestellt, dass die beiden Ausleger 11, 12 des Dichtelements in die der Profilierung 19 entgegengesetzte Richtung ausgebildet sind. Dies ist allerdings nicht zwingend erforderlich. Vielmehr wäre es auch denkbar, dass beispielsweise der zweite Ausleger 12 im Vergleich zum ersten Ausleger 11 in die entgegengesetzte Richtung zeigt, wenn dies erforderlich ist, um zur Befestigung des Dichtelementes 10 in ein entsprechendes Teil der Innenschale 1b des Pfostenprofils 1 einzugreifen.

### Bezugszeichenliste

- 1: Pfostenprofil
- 1a: Außenschale des Pfostenprofils
- 1b: Innenschale des Pfostenprofils
- 2: Isoliersteg des Pfostenprofils
- 3, 3': Rahmenprofil
- 3a, 3a': Außenschale des Rahmenprofils
- 3b, 3b': Innenschale des Rahmenprofils
- 5, 5': Isolierverglasung
- 6, 6': Isoliersteg des Rahmenprofils
- 10: Dichtelement
- 11: erster Ausleger
- 12: zweiter Ausleger
- 13: Brückenabschnitt
- 14: erster Armabschnitt
- 15: zweiter Armabschnitt
- 16: Teleskopführung
- 17: Rastglied
- 18: Sperrelement/Schraube
- 19: Profilierung

- 110: Dichtelement (Stand der Technik)
- 111: erster Ausleger (Stand der Technik)
- 112: zweiter Ausleger (Stand der Technik)
- 113: Brückenabschnitt (Stand der Technik)
- 119: Profilierung (Stand der Technik)

- D: Abstand zwischen dem ersten und dem zweiten Ausleger

## Patentansprüche

1. Dichtelement (10) zum Bereitstellen einer durchgehenden Abdichtung eines Übergangsbereiches zwischen der Stirnseite eines Pfostenprofils (1) und der Stirnseite eines Rahmenprofils (3, 3'), wobei das Dichtelement (10) einen ersten Ausleger (11) aufweist, der an der Stirnseite des Pfostenprofils (1) mit einer zum Pfostenprofil (1) gehörenden Außenschale (1a) verbindbar ist, und einen zweiten Ausleger (12) aufweist, der an der Stirnseite des Pfostenprofils (1) mit einer zum Pfostenprofil (1) gehörenden Innenschale (1b) verbindbar ist,
**dadurch gekennzeichnet, dass**
das Dichtelement (10) ferner einen den ersten und zweiten Ausleger (11, 12) verbindenden Brückenabschnitt (13) aufweist, welcher den Abstand (D) zwischen dem ersten und dem zweiten Ausleger (11, 12) festlegt, wobei die Länge des Brückenabschnitts (13) und somit der Abstand (D) zwischen dem ersten und zweiten Ausleger (11, 12) variabel einstellbar ist.

2. Dichtelement (10) nach Anspruch 1, wobei
der Brückenabschnitt (13) einen mit dem ersten Ausleger (11) fest verbundenen ersten Armabschnitt (14) und einen mit dem zweiten Ausleger (12) fest verbundenen zweiten Armabschnitt (15) aufweist, und wobei die beiden Armabschnitte (14, 15) des Brückenabschnitts (13) einen Teleskopabschnitt bilden und teleskopartig miteinander wechselwirken, so dass die Länge des Brückenabschnitts (13) durch den teleskopartigen Aufbau der beiden Armabschnitte (14, 15) variabel einstellbar ist und einen beliebigen vorgebbaren Wert zwischen einem Maximalwert, bei welchem die beiden Armabschnitte (14, 15) des Brückenabschnitts (13) relativ zueinander teleskopartig vollständig auseinandergezogen sind, und einem Minimalwert, bei welchem die beiden Armabschnitte (14, 15) des Brückenabschnitts (13) relativ zueinander teleskopartig vollständig zusammengeschoben sind, annehmen kann.

3. Dichtelement (10) nach Anspruch 2, wobei
der Brückenabschnitt (13) ferner zumindest einen dritten Abschnitt aufweist, welcher zwischen dem ersten Armabschnitt (14) und dem zweiten Armabschnitt (15) angeordnet und mit den beiden Armabschnitten (14, 15) derart zusammenwirkt, dass die beiden Armabschnitte (14, 15) und der dritte Abschnitt einen dreisegmentigen Teleskopabschnitt bilden.

4. Dichtelement (10) nach Anspruch 2 oder 3, wobei
die beiden Armabschnitte (14, 15) derart ausgeführt sind, dass sie eine sich in Längsrichtung des Brückenabschnitts (13) erstreckende Teleskopführung (16) bilden, welche an vorgegebenen Stellen Rastglieder (17) aufweist, um ein stufenweises Aus- und Einfahren des Teleskopabschnittes zu ermöglichen.

5. Dichtelement (10) nach einem der Ansprüche 2 bis 4, wobei
der Brückenabschnitt (13) ferner ein vorzugsweise lösbares Sperrelement (18) aufweist, welches am Teleskopabschnitt angeordnet und mit diesem derart zusammenwirkt, dass die Relativbewegung der beiden Ausleger (11, 12) zueinander bei einer vorgebbaren Länge des Brückenabschnitts (13) blockierbar ist.

6. Dichtelement (10) nach Anspruch 5, wobei
das Sperrelement (18) einen Raststift aufweist, welcher an einem der beiden Armabschnitte (14; 15), beispielsweise am ersten Armabschnitt (14), ausgebildet ist, und wobei das Sperrelement (18) ferner zumindest ein Rastloch aufweist, welches komplementär zum Raststift ausgeführt und an einer vorgegebenen Position in dem anderen der beiden Armabschnitte (15; 14), beispielsweise in dem zweiten Armabschnitt (15), ausgebildet ist, wobei der Raststift in dem Rastloch aufnehmbar ist, um bei einer vorgebbaren Länge des Brückenabschnitts (13) eine Relativbewegung der beiden Armabschnitte (14, 15) zueinander und somit eine Relativbewegung der beiden Ausleger (11, 12) des Dichtelements (10) zueinander zu blockieren.

7. Dichtelement (10) nach Anspruch 5 oder 6, wobei
das Sperrelement (18) zumindest eine Schraube aufweist, welche derart in den Teleskopabschnitt einschraubbar ist, dass die Schraube die beiden Armabschnitte (14, 15) des Brückenabschnitts (13) miteinander verbindet und somit eine Relativbewegung der beiden Armabschnitte (14, 15) zueinander und eine Relativbewegung der beiden Ausleger (11, 12) des Dichtelements (10) zueinander blockiert.

8. Dichtelement (10) nach Anspruch 7, wobei
die zumindest eine Schraube des Sperrelements (18) gleichzeitig zum Befestigen des Dichtelements (10) am Pfostenprofil (1) dient.

9. Dichtelement (10) nach einem der vorhergehenden Ansprüche, wobei
der Brückenabschnitt (13) zumindest einen elastischen Abschnitt aufweist, der derart im Brückenabschnitt (13) integriert ist, dass bei Einwirken einer mechanischen Kraft in Längsrichtung des Brückenabschnitts (13) der Abstand zwischen den beiden Auslegern (11, 12) des Dichtelements (10) verringerbar ist.

10. Dichtelement (10) nach Anspruch 9, wobei
der zumindest eine elastische Abschnitt derart ausgeführt ist, dass bei Entlastung die Länge des Brückenabschnitts (13) einen Maximalwert annimmt, bei welchem die beiden Ausleger (11, 12) am weitesten voneinander beabstandet sind, und dass bei Belastung der elastische Abschnitt derart verformbar ist, dass die beiden Ausleger (11, 12) einen vorgebbaren minimalen Abstand zueinander aufweisen.

11. Dichtelement (10) nach Anspruch 9 oder 10, wobei
der Brückenabschnitt (13) ferner ein vorzugsweise lösbares Sperrelement (18) aufweist, welches am elastischen Abschnitt angeordnet ist und mit diesem derart zusammenwirkt, dass die Relativbewegung der beiden Ausleger (11, 12) zueinander bei einer vorgebbaren Länge des Brückenabschnitts (13) blockierbar ist.

12. Dichtelement (10) nach einem der vorgehenden Ansprüche, wobei
der Brückenabschnitt (13) eine Maximallänge von 58 mm, und vorzugsweise 53 mm, und eine Minimallänge von 48 mm, und vorzugsweise 43 mm, aufweist.

13. Dichtelement (10) nach einem der vorgehenden Ansprüche, wobei
der erste Ausleger (11) derart ausgeführt ist, dass er zumindest in einen Teil der zum Pfostenprofil (1) gehörenden Außenschale (1a) einsteckbar und so mit der Außenschale (1a) verbindbar ist, und/oder wobei der zweite Ausleger (12) derart ausgeführt ist, dass er zumindest in einen Teil der zum Pfostenprofil (1) gehörenden Innenschale (1b) einsteckbar und so mit der Innenschale (1b) verbindbar ist.

14. Dichtelement (10) nach Anspruch 13, wobei
der erste Ausleger (11) eine Querschnittsformgebung aufweist, die der Querschnittsformgebung desjenigen Teils der Außenschale (1a) entspricht, in welches der erste Ausleger (11) einsteckbar ist, und/oder wobei der zweite Ausleger (12) eine Querschnittsformgebung aufweist, die der Querschnittsformgebung desjenigen Teils der Innenschale (1b) entspricht, in welches der zweite Ausleger (12) einsteckbar ist.

15. Dichtelement (10) nach Anspruch 13 oder 14, wobei
der erste Ausleger (11) eine Querschnittsformgebung aufweist, die der Querschnittsformgebung eines zu der Außenschale (1a) gehörenden Anschlagprofils entspricht.

16. Dichtelement (10) nach einem der vorgehenden Ansprüche, welches auf seiner den beiden Auslegern (11, 12) entgegengesetzten Seite eine Profilierung (19) aufweist, wobei diese Profilierung (19) des Dichtelements (10) ausgelegt ist, im Übergangsbereich zwischen der Stirnseite des Pfostenprofils (1) und der Stirnseite des Rahmenprofils (3, 3') eine durchlaufende Abdichtung bereitzustellen.

17. Dichtelement (10) nach Anspruch 16, wobei
die Profilierung (19) des Dichtelements (10) im wesentlichen der Profilierung des Rahmenprofils (3, 3') am Übergangsbereich entspricht.

18. Fenster-/Türrahmensystem mit einem Rahmenprofil (3, 3') und einem an dem Rahmenprofil (3, 3') angeordneten Pfostenprofil (1), wobei das Fenster-/Türrahmensystem ferner zumindest ein Dichtelement (10) nach einem der Ansprüche 1 bis 17 aufweist, welches am oberen oder unteren Ende des Pfostenprofils (1) aufseitig in das Pfostenprofil (1) eingesteckt ist.

19. Fenster-/Türrahmensystem nach Anspruch 18, wobei
das Pfostenprofil (1) eine Außenschale (1a) und eine Innenschale (1b) aufweist, die mit Hilfe von zumindest einem Isoliersteg (2) miteinander verbunden sind.

20. Fenster-/Türrahmensystem nach Anspruch 18 oder 19, wobei
das Dichtelement (10) kopfseitig mit einer Profilierung (19) versehen ist, welche der Profilierung einer zum Rahmenprofil (3, 3') gehörenden Außenschale (3a) im horizontalen oberen oder unteren Bereich entspricht.

## Claims

1. A sealing element (10) for providing a continuous sealing of a transition region between the face of a jamb profile (1) and the face of a frame profile (3, 3'), wherein the sealing element (10) comprises a first extension (11) which can be connected at the face of the jamb profile (1) to an outer shell (1a) forming part of said jamb profile (1) and a second extension (12) which is connectable on the face of the jamb profile (1) to an inner shell (1b) forming part of said jamb profile (1),
**characterized in that**
the sealing element (10) further comprises a bridge section (13) connecting the first and second extension (11, 12) which defines the distance (D) between said first and second extension (11, 12), wherein the length of the bridge section (13) and thus the distance (D) between the first and second extension (11, 12) is variably adjustable.

2. The sealing element (10) according to claim 1, wherein
the bridge section (13) comprises a first arm section (14) fixedly connected to the first extension (11) and a second arm section (15) fixedly connected to the second extension (12), and wherein the two arm sections (14, 15) of the bridge section (13) form a telescopic section and interact with one another telescopically such that the length of the bridge section (13) is variably adjustable by the telescopic design to the two arm sections (14, 15) and any desired predefinable value can be assumed between a maximum value, in which the two arm sections (14, 15) of the bridge section (13) are fully pulled apart telescopically relative one another, and a minimum value, in which the two arm sections (14, 15) of the bridge section (13) are fully pushed together telescopically relative one another.

3. The sealing element (10) according to claim 2, wherein
the bridge section (13) further comprises a third section arranged between the first arm section (14) and the second arm section (15) and interacts with said two arm sections (14, 15) such that the two arm sections (14, 15) and the third section form a triple-segmented telescoping section.

4. The sealing element (10) according to claim 2 or 3, wherein
the two arm sections (14, 15) are configured such that they form a telescopic guide (16) extending in the longitudinal direction of the bridge section (13) which comprises ratchet members (17) at predefined locations so as to enable an incremental extending and retracting of the telescoping section.

5. The sealing element (10) according to any one of claims 2 to 4, wherein
the bridge section (13) further comprises a preferably releasable locking element (18) arranged on the telescoping section and interacting with same such that the relative movement of the two extensions (11, 12) respective one another can be blocked upon a predefinable length of the bridge section (13).

6. The sealing element (10) according to claim 5, wherein
the locking element (18) comprises a locking pin configured on one of the two arm sections (14; 15), for example on the first arm section (14), and wherein the locking element (18) further comprises at least one locking hole configured complementary to the locking pin and at a predefined location in the other of the two arm sections (15; 14), for example in the second arm section (15), wherein the locking pin can be received in the locking hole so as to block a relative movement of the two arm sections (14, 15) respective one another and thus a relative movement of the two extensions (11, 12) of the sealing element (10) respective one another upon a predefined length of the bridge section (13).

7. The sealing element (10) according to claim 5 or 6, wherein
the locking element (18) comprises at least one screw which can be screwed into the telescoping section such that the screw connects the two arm sections (14, 15) of the bridge section (13) together and thus blocks a relative movement of the two arm sections (14, 15) respective one another and a relative movement of the two extensions (11, 12) of the sealing element (10) respective one another.

8. The sealing element (10) according to claim 7, wherein
the at least one screw of locking element (18) simultaneously serves to fix the sealing element (10) at the jamb profile (1).

9. The sealing element (10) according to any one of the preceding claims, wherein
the bridge section (13) comprises at least one elastic section which is integrated into said bridge section (13) such that upon a mechanical force acting in the longitudinal direction of the bridge section (13), the distance between the two extensions (11, 12) of the sealing element (10) can be reduced.

10. The sealing element (10) according to claim 9, wherein
the at least one elastic section is configured such that upon release, the length of the bridge section (13) assumes a maximum value at which the two extensions (11, 12) are the farthest apart from one another and that upon the elastic section being loaded, same deforms such that the two extensions (11, 12) exhibit a predefinable minimum distance from one another.

11. The sealing element (10) according to claim 9 or 10, wherein
the bridge section (13) further comprises a preferably releasable locking element (18) arranged on the elastic section and interacting with same such that the relative movement of the two extensions (11, 12) respective one another is blocked upon a predefinable length of the bridge section (13) .

12. The sealing element (10) according to any one of the preceding claims, wherein
the bridge section (13) exhibits a maximum length of 58 mm, and preferably 53 mm, and a minimum length of 48 mm, and preferably 43 mm.

13. The sealing element (10) according to any one of the preceding claims, wherein
the first extension (11) is configured such that it can be inserted into at least a part of the outer shell (1a) forming part of the jamb profile (1) and can thus be connected to said outer shell (1a) and/or wherein the second extension (12) is configured such that it can be inserted into at least a part of the inner shell (1b) forming part of the jamb profile (1) and can thus be connected to said inner shell (1b).

14. The sealing element (10) according to claim 13, wherein
the first extension (11) exhibits a cross-sectional profiling corresponding to the cross-sectional profiling of that part of the outer shell (1a) in which the first extension (11) is insertable and/or wherein the second extension {12) exhibits a cross-sectional profiling corresponding to the cross-sectional profiling of that part of the inner shell (1b) in which the second extension (12) is insertable.

15. The sealing element (10) according to claim 13 or 14, wherein
the first extension (11) exhibits a cross-sectional profiling corresponding to the cross-sectional profiling of a profiled abutment forming part of the outer shell (1a).

16. The sealing element (10) according to any one of the preceding claims, which exhibits a profiling (19) on its side opposite the two extensions (11, 12), whereby said profiling (19) of the sealing element (10) is designed to provide a continuous sealing in the transition region between the face of the jamb profile (1) and the face of the frame profile (3, 3').

17. The sealing element (10) according to claim 16, wherein
the profiling (19) of the sealing element (10) substantially corresponds to the profiling of the frame profile (3, 3') at the transition region.

18. A window/door frame system having a frame profile (3, 3') and a jamb profile (1) arranged on said frame profile (3, 3'), wherein the window/door frame system further comprises a sealing element (10) according to any one of claims 1 to 17 which is inserted into the jamb profile (1) at the upper or lower end side of said jamb profile (1).

19. The window/door frame system according to claim 18, wherein
the jamb profile (1) exhibits an outer shell (1a) and an inner shell (1b) connected together by means of at least one insulating web (2).

20. The window/door frame system according to claim 18 or 19, wherein
the sealing element (10) is provided with a profiling (19) at its head side which corresponds to the profiling of an outer shell (3a) forming part of the frame profile (3, 3') in the upper or lower horizontal region.

## Revendications

1. Elément d'étanchéité (10) pour la réalisation d'un joint continu au niveau d'une zone de transition entre la face frontale d'un profilé de montant (1) et la face frontale d'un profilé de châssis (3, 3'), l'élément d'étanchéité (10) comportant une première patte (11), laquelle est reliable, sur la face frontale du profilé de montant (1), à une coque extérieure (1a) appartenant au profilé de montant (1), et une deuxième patte (12), laquelle est reliable, sur la face frontale du profilé de montant (1), à une coque intérieure (1b) appartenant au profilé de montant (1),
**caractérisé en ce que** l'élément d'étanchéité (10) comporte en outre une partie en pont (13) reliant la première et la deuxième patte (11, 12), laquelle bloque l'espacement (D) entre la première et la deuxième pattes (11, 12), la longueur de la partie en pont (13) et avec elle l'espacement (D) entre la première et la deuxième pattes (11, 12) étant réglables de manière variable.

2. Elément d'étanchéité (10) selon la revendication 1, où
la partie en pont (13) comporte un premier bras (14) fixé à la première patte (11) et un deuxième bras (15) fixé à la deuxième patte (12), et où les deux bras (14, 15) de la partie en pont (13) forment une partie télescopique et interagissent télescopiquement entre elles, de telle manière que la longueur de la partie en pont (13) est réglable de manière variable par la structure télescopique formée par les deux bras (14, 15) et peut adopter une valeur donnée quelconque comprise entre une valeur maximale où les deux bras (14, 15) de la partie en pont (13) sont entièrement étirés télescopiquement l'un par rapport à l'autre, et une valeur minimale où les deux bras (14, 15) de la partie en pont (13) sont entièrement emboîtés télescopiquement l'un par rapport à l'autre.

3. Elément d'étanchéité (10) selon la revendication 2, où
la partie en pont (13) comporte en outre une troisième partie, disposée entre le premier bras (14) et le deuxième bras (15), et qui coopère avec les deux bras (14, 15) de telle manière que les deux bras (14, 15) et la troisième partie forment une structure télescopique à trois segments.

4. Elément d'étanchéité (10) selon la revendication 2 ou 3, où
les deux bras (14, 15) sont positionnés de manière à former un guidage télescopique (16) s'étendant le long de la partie en pont (13), et qui comporte des éléments d'enclenchement (17) à des emplacements définis, pour permettre une extension et un emboîtement graduels de la partie télescopique.

5. Elément d'étanchéité (10) selon l'une des revendications 2 à 4, où
la partie en pont (13) comporte en outre un élément de blocage (18) préférentiellement amovible, disposé sur la partie télescopique, et qui coopère avec celle-ci de manière à permettre le blocage du déplacement relatif des deux pattes (11, 12) l'une par rapport à l'autre pour une longueur donnée de la partie en pont (13).

6. Elément d'étanchéité (10) selon la revendication 5, où
l'élément de blocage (18) comporte un taquet d'enclenchement qui est prévu sur un des deux bras (14 ; 15), par exemple sur le premier bras (14), et où l'élément de blocage (18) comporte en outre au moins un orifice d'enclenchement réalisé de sorte à être complémentaire au taquet d'enclenchement et prévu à une position définie sur l'autre des deux bras (15 ; 14), par exemple sur le deuxième bras (15), le taquet d'enclenchement étant logeable dans l'orifice d'enclenchement pour bloquer un déplacement relatif des deux bras (14, 15) l'un par rapport à l'autre et par conséquent un déplacement relatif des deux pattes (11, 12) de l'élément d'étanchéité (10) l'une par rapport à l'autre, pour une longueur donnée de la partie en pont (13).

7. Elément d'étanchéité (10) selon la revendication 5 ou 6, où
l'élément de blocage (18) comporte au moins une vis, laquelle est serrable dans la partie télescopique de telle manière que la vis raccorde les deux bras (14, 15) de la partie en pont (13) et bloque ainsi un déplacement relatif des deux bras (14, 15) l'un par rapport à l'autre et un déplacement relatif des deux pattes (11, 12) de l'élément d'étanchéité (10) l'une par rapport à l'autre.

8. Elément d'étanchéité (10) selon la revendication 7, où
la au moins une vis de l'élément de blocage (18) sert simultanément à la fixation de l'élément d'étanchéité (10) sur le profilé de montant (1).

9. Elément d'étanchéité (10) selon l'une des revendications précédentes, où
la partie en pont (13) comporte au moins une partie élastique, laquelle est intégrée à la partie en pont (13) de manière à permettre la réduction de l'espacement entre les deux pattes (11, 12) de l'élément d'étanchéité (10) lorsqu'une force mécanique s'exerce le long de la partie en pont (13).

10. Elément d'étanchéité (10) selon la revendication 9, où
la au moins une partie élastique est réalisée de telle manière que la longueur de la partie en pont (13) adopte une valeur maximale en cas d'absence de contrainte, pour laquelle les deux pattes (11, 12) sont espacées au maximum l'une de l'autre, et en ce qu'en cas de contrainte la partie élastique soit déformable de telle manière que les deux pattes (11, 12) présentent un espacement minimal donné entre elles.

11. Elément d'étanchéité (10) selon la revendication 9 ou 10, où
la partie en pont (13) comporte en outre un élément de blocage (18) préférentiellement amovible, disposé sur la partie élastique et qui coopère avec celle-ci de telle manière que le déplacement relatif des deux pattes (11, 12) l'une par rapport à l'autre puisse être bloqué pour une longueur donnée de la partie en pont (13).

12. Elément d'étanchéité (10) selon l'une des revendications précédentes, où
la partie en pont (13) présente une longueur maximale de 58 mm, préférentiellement de 53 mm, et une longueur minimale de 48 mm, préférentiellement de 43 mm.

13. Elément d'étanchéité (10) selon l'une des revendications précédentes, où
la première patte (11) est réalisée de manière à pouvoir être insérée au moins dans une partie de la coque extérieure (1a) appartenant au profilé de montant (1) et être ainsi reliée à la coque extérieure (1a), et/ou où la deuxième patte (12) est réalisée de manière à pouvoir être insérée au moins dans une partie de la coque intérieure (1b) appartenant au profilé de montant (1) et être ainsi reliée à la coque intérieure (1b).

14. Elément d'étanchéité (10) selon la revendication 13, où
la première patte (11) présente une forme de section transversale qui correspond à la forme de section transversale de la partie de la coque extérieure (1a) où la première patte (11) est insérable, et/ou où la deuxième patte (12) présente une forme de section transversale qui correspond à la forme de section transversale de la partie de la coque intérieure (1b) où la deuxième patte (12) est insérable.

15. Elément d'étanchéité (10) selon la revendication 13 ou 14, où
la première patte (11) présente une forme de section transversale qui correspond à la forme de section transversale d'un profilé de butée appartenant à la coque extérieure (1a).

16. Elément d'étanchéité (10) selon l'une des revendications précédentes, qui comporte un profil (19) sur sa face opposée aux deux pattes (11, 12), ledit profil (19) de l'élément d'étanchéité (10) étant prévu pour réaliser un joint continu au niveau de la zone de transition entre la face frontale du profilé de montant (1) et la face frontale du profilé de châssis (3, 3').

17. Elément d'étanchéité (10) selon la revendication 16, où
le profil (19) de l'élément d'étanchéité (10) correspond sensiblement au profil du profilé de châssis (3, 3') au niveau de la zone de transition.

18. Système de châssis de fenêtre / de porte avec un profilé de châssis (3, 3') et un profilé de montant (1) disposé contre un profilé de châssis (3, 3'), où le système de châssis de fenêtre / de porte comporte en outre au moins un élément d'étanchéité (10) selon l'une des revendications 1 à 17, lequel est inséré dans le profilé de montant (1) à l'extrémité supérieure ou inférieure du profilé de montant (1).

19. Système de châssis de fenêtre / de porte selon la revendication 18, où
le profilé de montant (1) comporte une coque extérieure (1a) et une coque intérieure (1b), lesquelles sont raccordées entre elles au moyen d'au moins une traverse isolante (2).

20. Système de châssis de fenêtre / de porte selon la revendication 18 ou 19, où
l'élément d'étanchéité (10) est pourvu d'un profil (19) à sa tête, qui correspond au profil d'une coque extérieure (3a) appartenant au profilé de châssis (3, 3') dans la zone horizontale supérieure ou inférieure.
